# EUROPÄISCHE PATENTSCHRIFT

(11) **EP 1 463 666 B1**
(45) Veröffentlichungstag und Bekanntmachung des Hinweises auf die Patenterteilung: **29.03.2006**
(21) Anmeldenummer: 03702390.0
(22) Anmeldetag: 07.01.2003
(51) Int. Cl.: B65B 19/22, B65B 49/12

(54) **VORRICHTUNG ZUM HERSTELLEN VON ZIGARETTEN-PACKUNGEN**
DEVICE FOR PRODUCING (CIGARETTE) PACKS
DISPOSITIF DE PRODUCTION DE PAQUETS DE CIGARETTES

(30) Priorität: 11.01.2002 DE 10201006
(43) Veröffentlichungstag der Anmeldung: 06.10.2004
(73) Patentinhaber: Focke & Co. (GmbH & Co. KG), 27283 Verden (DE)
(72) Erfinder: FOCKE, Heinz, 27283 Verden (DE); BRETTHAUER, Hans-Jürgen, 28201 Bremen (DE)
(74) Vertreter: Bolte, Erich
(86) Internationale Anmeldenummer: PCT/EP2003/000047
(87) Internationale Veröffentlichungsnummer: WO 2003/057567

(56) Entgegenhaltungen:
- EP-A- 0 845 413
- EP-A- 0 940 339
- EP-A- 0 947 442
- EP-A- 0 970 886
- EP-A- 1 153 835
- US-A- 4 838 846
- US-A- 5 946 890
- US-A- 5 996 309

## Beschreibung

Die Erfindung betrifft eine Vorrichtung zum Herstellen von Packungen, wobei ein zu verpackender Gegenstand, insbesondere eine quaderförmige Zigarettenpackung, um bzw. in einen Zuschnitt, insbesondere eine Außenumhüllung aus Folie, herum faltbar bzw. einhüllbar ist, mit einem kontinuierlich drehenden Faltrevolver zum Transport des Gegenstandes und mit einem ortsfesten, bewegbaren Faltorgan zum Falten von randseitigen Faltlappen in eine quergerichtete Stellung, wobei das Faltorgan als drehende Faltrolle bzw. Faltwalze ausgebildet ist und relativ zum Gegenstand unter Mitnahme eines Teils des Zuschnitts in Richtung zu einem freien Rand bzw. zum randseitigen Faltlappen bewegbar ist unter Andrücken des Zuschnittes an eine Fläche bzw. Wandung des Gegenstands.

Bei der Herstellung von Packungen wird überwiegend zunächst eine Schlauchfaltung des Zuschnittes hergestellt. Dies bedeutet, dass der Zuschnitt U-förmig an den Gegenstand angelegt bzw, um diesen herumgefaltet wird, und an einer Seite überstehende, randseitige Faltlappen unter Bildung einer Teilüberdeckung gefaltet werden. Bei quaderförmigen (Zigaretten-)Packungen werden Innenzuschnitte, Papierzuschnitte (bei Weichbecherpackungen) und Außenumhüllungen aus Folie nach diesem Prinzip gefaltet. Eine entsprechende Vorrichtung ist beispielsweise aus der EP 0 947 442 A1 bekannt.

Die Erfindung befasst sich mit der Faltung von Zuschnitten, insbesondere im Zusammenhang mit der Bildung einer Schlauchfaltung aus dem Zuschnitt. Es kommt darauf an, bei hoher Leistung der Verpackungsmaschine und demgemäß kurzen Arbeitstakten eine möglichst exakte Faltung zu schaffen.

Der Erfindung liegt somit die Aufgabe zugrunde, eine Vorrichtung zum Falten von Zuschnitten zu schaffen, mit der bei hoher Leistung zuverlässig und faltenfrei der Zuschnitt an den zu umhüllenden Gegenstand angelegt bzw. um diesen herumgefaltet werden kann.

Zur Lösung dieser Aufgabe ist die Vorrichtung erfindungsgemäß dadurch gekennzeichnet, dass das drehend bewegte Faltorgan in einer fortlaufenden Abwälzbewegung unter linien- bzw. streifenförmiger Anlage an einer tangential zum Umfang des Faltrevolvers gerichteten Fläche des Gegenstandes entlang bewegbar ist unter Andrücken und Spannen des Zuschnitts

Erfindungsgemäß wird demnach der Zuschnitt nicht in einem Arbeitstakt gefaltet, sondern das Faltorgan wird in einer fortlaufenden Bewegung, nämlich in einer Abwälzbewegung, an der Fläche des Gegenstands entlang bewegt unter Andrücken und Spannen des Zuschnittes bis zum Falten des randseitigen Faltlappens bzw. Schlauchlappens. Das Faltorgan ist demnach als Faltrolle bzw. Faltwalze ausgebildet, die vorzugsweise mit einer angepassten Umfangsfläche an der zugekehrten Fläche des Gegenstands mit dem Zuschnitt abgewälzt wird unter Andrücken und Spannen des Bereichs des Zuschnittes.

Weiterhin ist erfindungsgemäß die Faltwalze mit annähend radial gerichteten Faltstegen bzw. Faltnasen ausgebildet, die am Ende der Abwälzbewegung einen Randlappen bzw. Schlauchlappen gegen eine quergerichtete (Seiten-)Fläche des Gegenstandes umfalten. Der Umfang der Faltwalze ist - unter Abweichung von einer zylindrischen Form - so ausgebildet, dass eine Abwälzbewegung von einem Rand des fortlaufend bewegten Gegenstandes bis zum anderen Rand mit abschließender Faltung des Schlauchlappens ausgeführt werden kann.

Weitere Merkmale der Erfindung beziehen sich auf die Ausgestaltung des Faltorgans. Ein Ausführungsbeispiel der erfindungsgemäßen Vorrichtung wird nachfolgend anhand der Zeichnungen näher erläutert. Es zeigt :
- Fig. 1: einen Teil einer Packmaschine in schematischer Seitenansicht,
- Fig. 2: einen Teilbereich eines Faltrevolvers der Packmaschine im Bereich einer Fattstation in stark vergrößertem Maßstab,
- Fig. 3 und Fig. 4: einen Ausschnitt der Einzelheit gemäß Fig. 2 in nochmals vergrößertem Maßstab bei verschiedenen Faltphasen,
- Fig. 5: ein Faltorgan der Fig. 2 in radial gerichteter Draufsicht

Das Ausführungsbeispiel der Zeichnungen befasst sich mit der Fertigung von quaderförmigen Packungen 10, nämlich Zigarettenpackungen des Typs Weichbecher.

Dieser Packungstyp dient zur Aufnahme einer Zigarettengruppe, die bei dem vorliegenden Ausführungsbeispiel von einem einstückigen Zuschnitt umgeben ist. Die Packung 10 wird zur Komplettierung mit einer Außenumhüllung aus Folie versehen, nämlich mit einem Zuschnitt 11 aus dünner, klarsichtiger Kunststofffolie. Das vorliegende Ausführungsbeispiel befasst sich mit der Faltung bzw. einem wichtigen Faltschritt zum Anbringen des Zuschnitt 11 der Außenumhüllung.

Die schematischen Fig. 1 gezeigte Packmaschine besteht aus einer Taschenkette 12 zum Transport formierter Zigarettengruppen, aus einem Faltrevolver 13, einem Übergaberevolver 14 und einem Trockenrevolver 15. Die Zigarettengruppen als Packungsinhalt werden von der Taschenkette 12 an den Faltrevolver 13 übergeben. Dieser fertigt die Packung 10 und übergibt sie einem Übergaberevolver 14, der die Packungen 10 zum Stabilisieren von Leimverbindungen an den Trockenrevolver 15 weiterleitet Die fertigen Packungen 10 werden schließlich über einen Abförderer 16 abtransportiert.

Der Faltrevolver 13 ist, wie bei einem Packer für Weichpackungen üblich, mit Faltdomen 17 längs des Umfangs versehen. Es handelt dabei um dünnwandige, langgestreckte, rechteckige Hohlkörper. Der Packungsinhalt, nämlich die Zigarettengruppe, befindet sich innerhalb des faltdoms 17. Die Zuschnitte zur Bildung der Packung 10 werden nacheinander an die Außenseite des Faltdomes 17 angelegt und an bzw. auf diesem gefaltet

Bei dem gezeigten Ausführungsbeispiel werden im Bereich einer ersten Zuschnittstation 18 (Papier-)Zuschnitte zur Bildung der Packung 10 an die Faltdome 17 angelegt In einer nachfolgenden ersten Faltstation 19 wird dieser (Papier-)Zuschnitt um den Faltdom 17 herum gefaltet, einschließlich Bildung einer aus Faltlappen bestehenden Bodenwand. Es folgte eine zweite Zuschnittstation 20, in deren Bereich die Zuschnitte 11 aus Folie dem Faltrevolver 13 bzw. den Faltdomen 17 zugeführt werden. Die Zuschnittstation 20 ist so ausgebildet, dass die Zuschnitte 11 für die Außenumhüllung jeweils in die Bewegungsbahnen der kontinuierlich umlaufenden Faltdomen 17 eingeführt werden, also in einer annähemd radialgerichteten Bewegung. Der quer zur Bewegungsrichtung des Faftdoms bereitgehaltene Zuschnitt 11 wird infolge der Umlaufbewegung des Faltdoms 17 durch diesen mitgenommen. Der Zuschnitt 11 legt sich dabei U-förmig um den Faltdom 17 bzw. um den bereits auf dem Faltdom 17 befindlichen (Papier-)Zuschnitt.

Die Faltdome 17 sind so am Faltrevolver 15 angebracht, dass eine erste schmale Seitenwand 21 in Bewegungsrichtung nach vom und eine zweite Seitenwand 22 in Bewegungsrichtung rückwärts gerichtet ist. Weiterhin bildet der Faltdom 17 eine großflächige Außenwand 23, die radial nach außen gerichtet ist und eine radial innenliegende Innenwand 24.

Der bereitgehaltene Zuschnitt 11 wird durch die vorliegende Seitenwand 21 des Faltdom 17 mitgenommen. Ein radial außenliegender Faltschenkel 25 legt sich an die Außenwand 23 und ein innenliegender Faltschenkel 26 an die Innenwand 24 des Faltdoms 17. Aufgrund der Abmessung des Zuschnittes 11 werden im Bereich der rückwärtigen Seitenwand 22 Überstände gebildet, nämlich ein radial außenliegender Innenlappen 27 und ein radial innenliegender Außenlappen 28. Beide Faltlappen 27, 28 werden nacheinander gegen die Seitenwand 22 gefaltet unter Bildung der Schlauchfaltung (Fig. 4) , wobei der Innenlappen 27 komplett an der Seitenwand 22 anliegt und der Außenlappen 28 den Innenlappen 27 teilweise überdeckt.

Der Zuschnitt 11 wird nach Übernahme durch einen Faltdom 17 im Bereich der vorderen Seitenwand 21 am Faltdom fixiert, und zwar durch eine Andrückrolle 29. Unmittelbar im Bereich der Zuschnittstation 20 wird frontseitig bereits ein zur Bodenwand gehörender Innenlappen 30 gefaltet.

Die Zuschnittstation 20 ist im oberen Bereich des Faltrevolvers gebildet, etwa im Bereich einer (gedachten) vertikalen Mittelebene. Die Faltdorne 17 gelangen in einer abwärtsgerichteten, kreisbogenförmigen Bewegungsbahn im Anschluss an die Zuschnittstation 20 in den Bereich einer zweiten Faltstation 31. In diesem Bereich wird die Schlauchfaltung hinsichtlich der Innenlappen 27 und Außenlappen 28 gebildet. Zwischen Zuschnittstation 20 und Faltstation 31 sind äußere und innere feststehende und bogenförmige Führungen 32, 33 zu beiden Seiten der Faltdomes 17 positioniert, um die Faltschenkel 25, 26 in der U-förmigen Faltstellung zu halten.

Die Faltstation 31 weist ein in besonderer Weise ausgebildetes Faltorgan auf, nämlich eine Faltwalze 34. Diese ist ortsfest am Außenumfang des Faltrevolvers 13 positioniert, benachbart zur Bewegungsbahn der Faltdome 17. Die Faltwalze 34 wird drehend angetrieben, derart, dass der jeweils dem Faltrevolver 13 zugekehrte Bereich dieselbe Drehrichtung aufweist wie der Faltrevolver 13 (Pfeile). Die Faltdorne 17 werden nacheinander an der Faltwalze 34 vorbei bewegt, wobei eine Umfangsfläche der Faltwalze 34 während der Bewegungsphase an der Außenwand 23 des Faltdomes 17 bzw. des Zuschnittes 11 anliegt. Bei fortgesetzter Bewegung des Faltdomes 17 und der Faltwalze 34 wälzt sich diese auf der Außenwand 23 ab. Die Faltwalze 34 liegt unter linien- bzw. streifenförmiger Berührung an dem Faltdorn 17 an, und zwar beginnend im Bereich der vorderen Seitenwand 21 und fortlaufend bis zur rückwärtigen Seitenwand 22. Durch diese fortlaufende Abwälzbewegung wird der Zuschnitt 11 bzw. dessen Faltschenkel 25 nicht nur an den Faltdorn 17 bzw. an den bereits gefalteten Zuschnitt angelegt Vielmehr wird auch ein Glätten des Zuschnitts 11 zum freien Rand hin, nämlich zum Innenlappen 27, bewirkt. Der Faltschenkel 25 wird in der Anlage am Faltdom 17 gestrafft unter Ausschluss jeglicher Faltenbildung. Am Schluss der Abwälzbewegung wird der Innenlappen 27 in eine Querstellung gefaltet unter Anlage an der Seitenwand 22 (Fig. 6, Fig. 7).

Die Faltwalze 34 weist eine in besonderer Weise gestaltete Kontur bzw. Mantelfläche auf. Bei dem vorliegenden Ausführungsbeispiel sind vier Mantelabschnitte 35 längs des Umfangs aufeinanderfolgend gebildet, jeweils zur Durchführung eines Falttaktes, so dass bei einer vollständigen Umdrehung der Faltwalze 34 vier aufeinanderfolgende Packungen 10 in der beschriebenen Weise bearbeitet werden. Zwischen aufeinanderfolgenden Mantelabschnitten 35 ist ein radial abstehender, sich in achsparallel Richtung erstreckender Faltsteg 36 gebildet. Dieser dient jeweils zum Umfalten des Innenlappens 27 am Ende eines Falt- bzw. Abwälztaktes.

Die Mantelabschnitte 35 sind mit (geringer) Abweichung von einer Zylinderfläche ausgebildet, und zwar unter Berücksichtigung der Kinematik beim Abwätzprozess an der zugekehrten Fläche der Packung 10 bzw. des Faltdomes 17. Wie insbesondere aus Fig. 2 ersichtlich, kommt die Faltwalze 34 bzw. ein etwa viertelkreisförmiger Mantelabschnitt 35 mit einem dem jeweiligen Faltsteg 36 zugeordneten Bereich zur Anlage an der Packung 10 bzw. am Faltdom 17. Der Abwälzbereich des Mantelabschnittes 35 ist in Radialrichtung als leichte Auswölbung 49 ausgebildet, geringfügig über die kreisförmige bzw. zylindrische Kontur hinwegführen, während ein in Drehrichtung vorgeordneter Bereich des Mantelabschnittes 35 als radiale Einwölbung 50 ausgebildet ist.

In besonderer Weise sind auch die Faltstege 36 im Querschnitt gestaltet, nämlich mit einer scharfkantigen, abgerundeten Verjüngung zum radial ausliegenden Ende. Eine an den jeweiligen Mantelabschnitt 38 anschließende, abgerundete Kehle 37 gewährleistet eine an den Abwälzvorgang des Mantelabschnitts 35 anschließende, die Spannung erhaltende Faltbewegung des Innenlappens 27. Der Faltsteg 36 ist in radial Richtung annähend entsprechend der Breite des Innenlappens 27 bemessen. Die Kehle 37 legt sich in der Endphase der Faltbewegung formschiüssig um eine (abgerundete) Kante des Faltdomes 17 während des Umfaltens des Innenlappens 27.

Zur Komplettierung der Schlauchfaltung wird in zeitlich abgestimmter Weise ein weiters Faltorgan wirksam. Es handelt sich dabei um einen Falthebel 38 mit winkelförmiger Kontur. Jedem Faltdom 17 ist ein derartiger Fatthebet 38 zugeordnet, nämlich am Faltrevolver 13 angebracht Der Falthebel 38 ist so ausgebildet, dass in der Endphase des Faltvorgangs (Fig. 2) eine annähernd radial gerichtete Bewegung stattfindet. Dabei kommt ein etwa in Umfangsrichtung weisender Stützschenkel 39 an der radial innenliegenden Seite der Packung 10 bzw. des Faltdomes 17 zur Anlage, nämlich an dem Faltschenkel 26 des Zuschnittes 11. Ein quer bzw. radialgerichteter zweiter Stützschenkel 40 erfasst den radial innenliegenden Außenlappen 28 und faltet diesen in zeitlicher Abstimmung mit dem Faltsteg 36 gegen die rückwärtige Seitenwand 22 des Faltdomes 17 bei Teilüberlappung mit dem Innenlappen 27 (Fig. 4).

Die Faltwerkzeuge, nämlich Faltstege 36 einerseits und Falthebel 38 bzw. Stützschenkel 40 anderseits sind so bemessen bzw. hinsichtlich der Bewegung so aufeinander abgestimmt, dass auch in der Endphase eine Überiappung nicht stattfindet Wie aus Fig. 4 ersichtlich, verlässt der Faltsteg 36 den Bereich an der Rückseite des Faltdornes 17, während der Stützschenkel 40 aufgrund fortgesetzter Faltbewegung des Falthebels 38 die Schlauchfaltung vollendet. Der Fafthebei 38 bzw. die Stützschenkel-39, 40 bleiben in der Faltstellung (Fig. 2), bis die Packung 10 fertig gestellt ist und den faltrevolver 13 verlässt.

Mit dem radial innenliegenden Faltorganen - Falthebel 38 - wirkt die radial innenseitig angeordnete, kreisbogenförmige Führung 33 zusammen. An dieser liegt der Faltschenkel 26 des Zuschnittes 11 mit Außenlappen 28 an. Die Führung 33 endet demnach im Bereich der Faltstation 31.

Die Führung 33 einerseits die Falthebel 38 anderseits sind kammartig ausgebildet, bestehen demnach aus mehreren übereinstimmend geformten Stegen (Fig. 5). Diese bilden zusammen die Führung 33 bzw. den Falthebel 38. Die Organe können Aufgrund dieser kammartigen Ausbildung aneinander vorbeibewegt werden.

Mit der Faltwalze 34 wirkt ein mitlaufendes Führungsorgan zusammen, welches die durch die Faltwalze 34 geschaffene Faltung auf der radial außenliegenden Seite stabilisiert. Es handelt sich dabei um einen Endlosgurt 41. Dieser umhüllt die Faltwalze 34 in einem größeren Umfangsbereich, der durch eine ortsfeste, drehende Stützwalze 42 bestimmt ist. Ein in Drehrichtung des Faltrevolvers 13 bewegter Stütztrum 43 des Endlosgurtes 41 liegt an der Außenseite der Packung 10 bzw. der Faltdome 17 im Anschluss an die Faltwalze 34 an. Der Endlosgurt 41 erstreckt sich so über einen Teilbereich der Bewegungsbahn der Faltdorne 17 bis zu einer Umlenkwalze 44.

Wie aus Fig. 5 ersichtlich, besteht der Endlosgurt 41 aus mehreren, nämlich aus drei Einzelgurten, die in Nuten 45 am Umfang der Faltwalze 34 geführt sind. Diese wiederum ist nicht als durchgehend zylindrisches Gebilde gestattet, sondern besteht aus mehreren zylindrischen Walzenabschnitten 46, 47, 48 , die mit Abstand voneinander auf einer gemeinsamen Welle gelagert sind. Die Walzenabschnitte 46..48 sind unterschiedlichen Bereichen des Faltdoms 17 bzw. des Zuschnittes 11 zugeordnet Auch die Verteilung der Einzelgurte zur Bildung des Endlosgurtes 41 ist bei unterschiedlicher axialer Abmessung der Walzenabschnitte 46..48 unter Berücksichtigung der Faltfunktion aufgeteilt

Die beschriebene Faltvorrichtung, insbesondere Falzwalze 34 kann mit einer abwälzenden Faltbewegung zur Schaffung faltenfreier Bereiche von Zuschnitten auch bei der Fertigung von Packungen anderer Art eingesetzt werden.

### Bezugszeichenliste

- 10: Packung
- 11: Zuschnitt
- 12: Taschenkette
- 13: Faltrevolver
- 14: Übergaberevolver
- 15: Trockenrevolver
- 16: Abförderer
- 17: Faltdom
- 18: Zuschnittstation
- 19: Faltstation
- 20: Zuschnittstation
- 21: Seitenwand
- 22: Seitenwand
- 23: Außenwand
- 24: Innenwand
- 25: Faltschenkel .
- 26: Faltschenkel
- 27: Innenlappen
- 28: Außenlappen
- 29: Andrückrolle
- 30: Innenlappen
- 31: Faltstation
- 32: Führung
- 33: Führung
- 34: Faltwalze
- 35: Mantelabschnitt
- 36: Faltsteg
- 37: Kehle
- 38: Falthebel
- 39: Stützschenkel
- 40: Stützschenkel
- 41: Endlosgurt
- 42: Stützwalze
- 43: Stütztrum
- 44: Umlenkwalze
- 45: Nut
- 46: Walzenabschnitt
- 47: Walzenabschnitt
- 48: Walzenabschnitt
- 49: Auswölbung
- 50: Einwölbung

## Patentansprüche

1. Vorrichtung zum Herstellen von Packungen (10), wobei ein zu verpackender Gegenstand, insbesondere eine quaderförmige Zigarettenpackung, um bzw. in einen Zuschnitt (11), insbesondere eine Außenumhüllung aus Folie, herum faltbar bzw. einhüllbar ist, mit einem kontinuierlich drehenden Faltrevolver (13) zum Transport des Gegenstandes und mit einem ortsfesten, bewegbaren Faltorgan zum Falten von randseitigen Faltlappen (27, 28) in eine quergerichtete Stellung, wobei das Faltorgan als drehende Faltrolle bzw. Faltwalze (34) ausgebildet ist und relativ zum Gegenstand unter Mitnahme eines Teils des Zuschnitts (11) in Richtung zu einem freien Rand bzw. zum randseitigen Faltlappen (27) bewegbar ist unter Andrücken des Zuschnittes (11) an eine Fläche bzw. Wandung des Gegenstands, **dadurch gekennzeichnet, dass** das drehend bewegte Faltorgan in einer fortlaufenden Abwälzbewegung unter linien- bzw. streifenförmiger Anlage an einer tangential zum Umfang des Faltrevolvers (13) gerichteten Fläche des Gegenstandes entlang bewegbar ist unter Andrücken und Spannen des Zuschnitts (11).

2. Vorrichtung nach Anspruch 1, **dadurch gekennzeichnet, dass** die Faltwalze (34) ortsfest gelagert und die Gegenstände bzw. Packungen (10) mit Zuschnitt (11) durch den kontinuierlich drehenden Faltrevolver (13) an der Faltwalze (38) vorbei bewegbar sind, wobei die Förderrichtung der Gegenstände bzw. Packungen (10) und die Drehrichtung der Faltwalze (34) im Bereich der Anlage aneinander übereinstimmen.

3. Vorrichtung nach Anspruch 1 oder 2, **dadurch gekennzeichnet, dass** die Faltwalze (34) mehrere längs des Umfangs aufeinanderfolgende Mantelabschnitte (35) aufweist, je zur Durchführung eines Falt- und Abwälztaktes an einem Gegenstand bzw. an einer Packung 10, wobei jeder Mantelabschnitt (35) einen Teilabschnitt aufweist, dessen gewölbte Fläche mit einer radialen Auswölbung (49) abwälzend über die gesamte Breite des Gegenstandes bzw. der Packung (10) an diesem bzw. dieser anliegt.

4. Vorrichtung nach Anspruch 1 oder einem der weiteren Ansprüche, **dadurch gekennzeichnet, dass** das Faltorgan, nämlich die Faltwalze (34), zusätzliche Faltwerkzeuge aufweist, insbesondere radial gerichtete Faltstege (36), die jeweils an einen Mantelabschnitt (35) anschließen und das Umfalten eines zukehrten Faltlappens - Innenlappen (27) - an eine quer bzw. radial gerichtete Seitenwand (22) der Packung (10) bzw. eines Faltdomes (17) bewirken, wobei die Faltstege (36) jeweils an einen Abwälzbereich der Faltwalze (34) bzw. des Mantelabschnittes (35) mit einer bogenförmigen Kontur unter Bildung einer gerundeten Kehle (37) anschließen.

5. Vorrichtung nach Anspruch 4 oder einem der weiteren Ansprüche, **dadurch gekennzeichnet, dass** die Faltstege (36) der Faltwalze (34) mit radial innen am Faltrevolver (13) angebrachten Faltorganen zusammenwirken, nämlich Falthebern (36), die einen Stützschenkel (40) zum Falten eines radial innenliegenden Außenlappen (28) aufweisen, wobei die Faltbewegung der Falthebel (38) und der Faltstege (36) so aufeinander abgestimmt ist, dass der Faltsteg (36) aus dem Wirkungsbereich des Stützschenkels (40) herausbewegt ist, wenn dieser zur Komplettierung einer Schlauchfaltung von Innenlappen (27) und Außenlappen (28) beide Lappen (27, 28) überdeckt.

## Claims

1. An apparatus for producing packs (10), it being possible for an article which is to be packaged, in particular a cuboidal cigarette pack, to be folded around or wrapped in a blank (11), in particular an outer wrapper made of film, with a continuously rotating folding turret (13) for transporting the article and with a fixed-location, movable folding element for folding peripheral folding tabs (27, 28) into a transversely directed position, the folding element being configured as a rotating folding reel or folding roller (34) that can be moved relative to the article while carrying along part of the blank (11) in the direction of a exposed edge or to the peripheral folding tab (27) and pressing the blank (11) onto a surface or wall of the article in the process, **characterized in that** the rotating folding element can be moved, by making linear or strip-like contact, in a continuous rolling movement along a surface of the article directed tangentially to the circumference of the folding turret (13) while exerting pressure and tension on the blank (11) in the process.

2. The apparatus as claimed in Claim 1, **characterized in that** the folding roller (34) is mounted at a fixed location and the articles or packs (10) with blank (11) can be moved by means of the continuously rotating folding turret (13) past the folding roller (38), with the conveying direction of the articles or packs (10) coinciding with the direction of rotation of the folding roller (34) in the region where they abut one another.

3. The apparatus as claimed in Claim 1 or 2, **characterized in that** the folding roller (34) has a plurality of lateral portions (35) which follow one another along its circumference, each for executing a folding and rolling cycle on an article or on a pack (10), each lateral portion (35) having a sub-portion whose curved surface, which rolls by way of a radial convexity (49), butts against the article or the pack (10) over the entire width of the same.

4. The apparatus as claimed in Claim 1 or one of the further Claims, **characterized in that** the folding element, namely the folding roller (34), has additional folding tools, in particular radially directed crosspieces (36) which each adjoin a lateral portion (35) and cause a facing folding tab - inner tab (27) - to be folded over on a transverse or radial side wall (22) of the pack (10) or of a folding mandrel (17), the folding crosspieces (36) each adjoining a rolling region of the folding roller (34) or of the lateral portion (35) with an arcuate contour, a rounded chamfer (37) being formed in the process.

5. The apparatus as claimed in Claim 4 or one of the further Claims, **characterized in that** the folding crosspieces (36) of the folding roller (34) interact with folding elements which are fitted radially on the inside of the folding turret (13), namely folding levers (38) which have a supporting leg (40) for folding a radially inner outer tab (28), the folding movements of the folding levers (38) and of the folding crosspieces (36) being coordinated with one another such that the folding crosspiece (36) is moved out of the region of action of the supporting leg (40) when the latter, for the purpose of completing a flexible-tube fold of the inner tab (27) and outer tab (28), overlaps the two tabs (27, 28).

## Revendications

1. Dispositif de fabrication d'emballages (10), un objet destiné à être emballé, notamment un paquet de cigarettes de forme parallélépipédique, pouvant être plié et/ou enveloppé autour et/ou dans une pièce découpée (11), notamment une enveloppe extérieure filmée, comprenant un revolver de pliage (13) amené en rotation de manière continue pour transporter l'objet et comprenant un organe de pliage mobile, stationnaire, destiné à plier les pattes latérales (27, 28) dans une position orientée transversalement, l'organe de pliage étant conçu comme un rouleau de pliage et/ou un cylindre de pliage rotatif (34) et étant mobile par rapport à l'objet en entraînant une partie de la pièce découpée (11) en direction d'un bord libre et/ou de la patte latérale (27), en comprimant la pièce découpée (11) sur une surface et/ou une paroi de l'objet, **caractérisé en ce que** l'organe de pliage mobile en rotation, dans un déplacement roulant continu sous l'effet de l'appui linéaire et/ou en forme de bande, est mobile le long d'une surface de l'objet orientée de manière tangentielle à la périphérie du revolver de pliage (13), sous l'effet de la compression et de la tension de la pièce découpée (11).

2. Dispositif selon la revendication 1, **caractérisé en ce que** le cylindre de pliage (34) est monté fixe et les objets et/ou emballages (10) dotés de la pièce découpée (11) sont déplacés par le revolver de pliage (13) amené en rotation de manière continue, en passant devant le cylindre de pliage (38), la direction de transport des objets et/ou emballages (10) et la direction de rotation des cylindres de pliage (34) coïncidant dans la zone où ils sont en appui l'un contre l'autre.

3. Dispositif selon la revendication 1 ou 2, **caractérisé en ce que** le cylindre de pliage (34) comprend plusieurs sections de revêtement (35) successives le long de la périphérie, en fonction de l'application d'une cadence de pliage et de roulement contre un objet et/ou un emballage (10), chaque section de revêtement (35) comprenant une section partielle, dont la surface courbée, dotée d'un bossage radial (49), s'appuie en roulant sur toute la largeur de l'objet et/ou de l'emballage (10) contre ceux-ci.

4. Dispositif selon la revendication 1 ou selon l'une quelconque des revendications précédentes, **caractérisé en ce que** l'organe de pliage, à savoir le cylindre de pliage (34), comprend des outils de pliage additionnels, notamment des nervures de pliage (36) orientées dans le sens radial, qui se raccordent respectivement à une section de revêtement (35) et provoquent le repliage d'une patte de pliage adjacente -pattes internes (27)-contre une paroi latérale (22) orientée transversalement et/ou radialement de l'emballage (10) et/ou d'un mandrin de pliage (17), les pattes (36) se raccordant respectivement à une zone de roulement des cylindres de pliage (34) et/ou de la section de revêtement (35) avec un contour arqué en formant une gorge arrondie (37).

5. Dispositif selon la revendication 4 ou selon l'une quelconque des revendications précédentes, **caractérisé en ce que** les nervures de pliage (36) du cylindre de pliage (34) coopèrent avec les organes de pliage aménagés radialement à l'intérieur sur le revolver de pliage (13), à savoir des leviers de pliage (36) qui comprennent une branche d'appui (40) destinée à plier une patte externe (28) radialement intérieure, le déplacement pliant des leviers plieurs (38) et des nervures de pliage (36) étant adapté les uns aux autres, de sorte que la nervure de pliage (36) sort de la zone de travail de la branche d'appui (40) lorsque celle-ci recouvre les deux pattes (27, 28) pour achever un pliage flexible des pattes internes (27) et des pattes externes (28).
